# EUROPÄISCHE PATENTANMELDUNG

(11) **EP 4 715 270 A1**
(43) Veröffentlichungstag der Anmeldung: **25.03.2026**
(21) Anmeldenummer: 25200280.3
(22) Anmeldetag: 04.09.2025
(51) Int. Cl.: F24D 3/10, F24D 19/00

(54) **HYDRAULIKEINRICHTUNG, ENERGIEVERTEILUNGSEINHEIT, ENERGIEVERSORGUNGSSYSTEM SOWIE VERFAHREN ZUM ERSTELLEN UND/ODER INBETRIEBNEHMEN**

(30) Priorität: 20.09.2024 DE 102024127217
(71) Anmelder: Max Boegl Wind AG, 92369 Sengenthal (DE)
(72) Erfinder: Zinner, Joerg, 93195 Wolfsegg (DE); Czerwek, Florian, 90518 Altdorf b. Nuernberg (DE)
(74) Vertreter: Canzler & Bergmeier Patentanwälte Partnerschaft mbB

(57) **Zusammenfassung**

Die Erfindung betrifft eine Hydraulikeinrichtung (1) für eine Energieverteilungseinheit (2) und/oder ein Energieversorgungssystem (3),
mit wenigstens einer Primär-Schnittstelle (4, 5, 6), mit deren Hilfe wenigstens eine Primärseite (10) einer Wärmepumpe (12) und/oder wenigstens ein Wärmetauscher (13, 14) des Energieversorgungssystems (3) mit der Hydraulikeinrichtung (1) verbindbar ist. Die Hydraulikeinrichtung (1) umfasst wenigstens eine Sekundär-Schnittstelle (7, 8, 9), mit deren Hilfe eine Sekundärseite (11) der Wärmepumpe (12) und/oder wenigstens ein Verbraucher (15) und/oder wenigstens ein Pufferspeicher (25, 26) für den Verbraucher (15) mit der Hydraulikeinrichtung (1) verbindbar ist. Ferner betrifft die Erfindung eine Energieverteilungseinheit (2), ein Energieversorgungssystem (3) und ein Verfahren zum Erstellen und/oder Inbetriebnehmen eines Energieversorgungssystems (3).

## Beschreibung

Die vorliegende Erfindung betrifft eine Hydraulikeinrichtung für eine Energieverteilungseinheit und/oder ein Energieversorgungssystem, mit wenigstens einer Primär-Schnittstelle, mit deren Hilfe wenigstens eine Primärseite einer Wärmepumpe und/oder wenigstens ein Wärmetauscher des Energieversorgungssystems mit der Hydraulikeinrichtung verbindbar ist. Des Weiteren betrifft die Erfindung eine Energieverteilungseinheit, ein Energieversorgungssystem und ein Verfahren zum Erstellen und/oder Inbetriebnehmen eines Energieversorgungssystems.

Aus der EP 4 033 163 A1 ist ein Energieversorgungssystem zur Bereitstellung von Kühlleistung und/oder Heizleistung bekannt. Das Energieversorgungssystem umfasst eine Hydraulikeinrichtung, mit einer Fluid-Schnittstelle für eine Wärmepumpe, einer Fluid-Schnittstelle für einen ersten Wärmetauscher und einer Fluid-Schnittstelle für einen zweiten Wärmetauscher. Somit ist die Hydraulikeinrichtung ausgelegt, die Primärseite der Wärmepumpe mit den jeweiligen Wärmetauschern zu verbinden. Die Sekundärseite kann nicht angebunden werden. Somit ist für die Sekundärseite eine zweite Hydraulikeinrichtung notwendig, damit ein Verbraucher mit der Wärmepumpe verbunden werden kann. Zusätzlich kann mit dieser Hydraulikeinrichtung nur gekühlt werden, wenn die Wärmepumpe als reversible Wärmepumpe ausgebildet ist und somit eigenständig zwischen einem Heizbetrieb und einem Kühlbetrieb umschalten kann. Mit einer konventionellen Wärmepumpe kann mit der offenbarten Hydraulikeinrichtung ausschließlich geheizt werden. Des Weiteren ist der Funktionsumfang der hierin offenbarten Hydraulikeinrichtung sehr begrenzt, da diese nur auf die Primärseite einwirken kann.

Aus dem Stand der Technik ist alternativ bekannt, dass Hydraulikeinrichtungen ohne Schnittstellen, beispielsweise vor Ort beim Verbraucher, erstellt und/oder in Betrieb genommen werden. Hierfür werden einzelne Leitungsabschnitte zum Verbraucher transportiert und vor Ort zusammengefügt, so dass durch das Zusammenfügen der Leitungsabschnitte eine Hydraulikeinrichtung entsteht. Diese können komplexer ausgestaltet sein. Es ist auch denkbar, dass diese Hydraulikeinrichtungen sowohl an die Primärseite als auch an die Sekundärseite der Wärmepumpe anschließbar sind. Diese haben jedoch den Nachteil, dass sie nicht transportierbar sind. Auch die mechanische Anbindung der einzelnen Leitungsabschnitte an bereits vorhandene oder eigens dafür aufgestellte Gebäude ist aufwändig. Des Weiteren ist es notwendig, zum Erstellen und Inbetriebnehmen beim Verbraucher geschultes Fachpersonal bereitzustellen. Da die örtlichen Gegebenheiten häufig unterschiedlich sind, ist stets eine Individuallösung notwendig.

Aufgabe der vorliegenden Erfindung ist es, die aus dem Stand der Technik bekannten Nachteile zu beseitigen.

Die Aufgabe wird gelöst durch eine Hydraulikeinrichtung, eine Energieverteilungseinheit, ein Energieversorgungssystem sowie Verfahren zum Erstellen und/oder Inbetriebnehmen eines Energieversorgungssystems mit den Merkmalen der unabhängigen Patentansprüche. Vorteilhafte oder bevorzugte Ausführungen oder Weiterbildungen der Erfindung sind durch die Merkmale der abhängigen Ansprüche gekennzeichnet.

Vorgeschlagen wird eine Hydraulikeinrichtung für eine Energieverteilungseinheit und/oder ein Energieversorgungssystem. Die Hydraulikeinrichtung ist vorzugsweise als modulare und/oder transportable Hydraulikeinrichtung ausgebildet. Die modulare Bauweise ermöglicht eine einfache Anpassung der Hydraulikeinrichtung an verschiedene Anforderungen und Einsatzorte. Dadurch wird die Flexibilität erhöht und die Installation vereinfacht. Die Transportierbarkeit ermöglicht eine Vorabfertigung der Hydraulikeinrichtung, so dass diese beim Verbraucher vorzugsweise lediglich angeschlossen werden muss. Vorzugsweise umfasst die Hydraulikeinrichtung wenigstens eine Primär-Schnittstelle. Mit Hilfe der wenigstens einen Primär-Schnittstelle sind beispielsweise wenigstens eine Primärseite einer Wärmepumpe und/oder wenigstens ein Wärmetauscher des Energieversorgungssystems mit der Hydraulikeinrichtung, insbesondere hydraulisch und/oder thermisch, verbindbar. Die Primär-Schnittstelle sorgt dafür, dass eine effektive Verbindung zwischen der Wärmepumpe und dem Energieversorgungssystem hergestellt wird.

Vorzugsweise umfasst die Hydraulikeinrichtung zusätzlich oder alternativ wenigstens eine Sekundär-Schnittstelle. Mit Hilfe der wenigstens einen Sekundär-Schnittstelle ist/sind eine Sekundärseite der Wärmepumpe und/oder wenigstens ein Verbraucher und/oder wenigstens ein Pufferspeicher für den Verbraucher mit der Hydraulikeinrichtung, insbesondere hydraulisch und/oder thermisch, verbindbar. Die Sekundär-Schnittstelle ermöglicht eine effiziente Verteilung der erzeugten Energie an den wenigstens einen Verbraucher, was die Betriebseffizienz des Systems steigert. Durch die flexible Auslegung können verschiedene Arten von Verbrauchern und eventuell vorhandene weitere Wärmepumpen effizient eingebunden werden.

Vorzugsweise umfasst das Energieversorgungssystem und/oder die Energieverteilungseinheit die wenigstens eine Wärmepumpe und/oder den wenigstens einen Verbraucher. Zusätzlich oder alternativ umfasst das Energieversorgungssystem den wenigstens einen Wärmetauscher.

Vorzugsweise kann mit Hilfe der wenigstens einen Primär-Schnittstelle eine Sole und/oder mit Hilfe der wenigstens einen Sekundär-Schnittstelle Wasser in die Hydraulikeinrichtung eingeleitet und/oder ausgeleitet werden. Die Hydraulikeinrichtung ist somit vorzugsweise als Sole-Wasser-Hydraulikeinrichtung ausgebildet. Die Verwendung von Sole und Wasser als Wärmeträgerflüssigkeiten ermöglicht eine stabile und effiziente Wärmeübertragung. Dies führt zu einer optimierten Systemleistung und reduziertem Energieverbrauch. Dadurch ist es möglich, dass sowohl die Primärseite als auch die Sekundärseite der Wärmepumpe an die eine Hydraulikeinrichtung angebunden und/oder mit dieser in Wirkverbindung gebracht werden kann.

Vorteile bringt es zudem mit sich, wenn die wenigstens eine Primär-Schnittstelle als trennbare Primär-Schnittstelle und/oder die wenigstens eine Sekundär-Schnittstelle als trennbare Sekundär-Schnittstelle ausgebildet ist. Die Trennbarkeit der Schnittstellen erleichtert Wartungsarbeiten, den Transport und/oder die Inbetriebnahme. Zusätzlich oder alternativ kann so die Hydraulikeinrichtung in einer Fertigungsanlage, insbesondere einer Serienfertigungsanlage, hergestellt und zum Verbraucher transportiert werden. Zusätzlich oder alternativ kann es den einfachen Austausch oder die Erweiterung von Komponenten ermöglichen. Dies erhöht die Betriebssicherheit und reduziert Ausfallzeiten des Systems.

Vorteile bringt es mit sich, wenn die wenigstens eine Primär-Schnittstelle als Primär-Schnittstellenpaar und/oder die wenigstens eine Sekundär-Schnittstelle als Sekundär-Schnittstellenpaar mit jeweils wenigstens einem Vorlauf und wenigstens einem Rücklauf ausgebildet ist. Die Verwendung von Vorlauf- und Rücklaufanschlüssen stellt sicher, dass der Wärmeträger in einem geschlossenen Kreislauf effizient zirkulieren kann.

Vorteilhaft ist es, wenn die Hydraulikeinrichtung wenigstens einen Primär-Leitungsabschnitt zum Verbinden wenigstens zweier Primär-Schnittstellen und/oder wenigstens einen Sekundär-Leitungsabschnitt zum Verbinden wenigstens zweier Sekundär-Schnittstellen umfasst. Die Leitungsabschnitte ermöglichen eine flexible Verbindung mehrerer Komponenten, was eine modulare Systemerweiterung ermöglicht. Dies führt zu einer einfacheren Skalierbarkeit des Systems und verbessert die Anpassungsfähigkeit an unterschiedliche Anforderungen.

Auch ist es von Vorteil, wenn die Hydraulikeinrichtung mehrere Primär-Leitungsabschnitte und/oder mehrere Sekundär-Leitungsabschnitte umfasst. Mehrere Leitungsabschnitte erlauben eine parallele Führung von Wärmeträgern, was den Durchsatz erhöht und die Gesamtkapazität der Wärmeübertragung steigert. Dadurch wird die Gesamtleistung des Systems verbessert.

Vorteile bringt es mit sich, wenn mehrere der Primär-Leitungsabschnitte wenigstens einen Primärkreislauf und/oder mehrere der Sekundär-Leitungsabschnitte vorzugsweise wenigstens einen Sekundärkreislauf ausbilden. Die Ausbildung von Primär- und Sekundärkreisläufen sorgt für eine klare Trennung zwischen verschiedenen Wärmeübertragungssystemen, was die Effizienz erhöht. Zudem wird die Möglichkeit geschaffen, unterschiedliche Wärmeträgerflüssigkeiten oder Temperaturen in den jeweiligen Kreisläufen zu führen, was die Flexibilität des Systems erweitert.

Auch ist es von Vorteil, wenn die Hydraulikeinrichtung wenigstens einen Wärmeüberträger umfasst, mit dessen Hilfe thermische Energie zwischen dem wenigstens einen Primärkreislauf und dem wenigstens einen Sekundärkreislauf übertragen werden kann. Der Wärmeüberträger ermöglicht eine effiziente Energieübertragung zwischen den Kreisläufen, wodurch die thermische Energie optimal genutzt wird. Dadurch kann beispielsweise in manchen Betriebszuständen des Energieversorgungssystems die Wärmepumpe beispielsweise abgeschaltet oder gedrosselt werden. So kann beispielsweise eine Wärmeübertragung zwischen dem wenigstens einen Primärkreislauf und/oder dem wenigstens einen Sekundärkreislauf ohne Wärmepumpe erfolgen. Dadurch kann für einige Anwendungsfälle die Energie zum Betreiben der Wärmepumpe eingespart werden. Zusätzlich oder alternativ kann mit Hilfe des wenigstens einen Wärmeüberträgers das Bereitstellen einer Kühlleistung für den Verbraucher auch mit konventionellen Wärmepumpen (ohne eingebauten Kühlbetrieb) gewährleistet werden.

Ebenso ist es vorteilhaft, wenn die Hydraulikeinrichtung wenigstens zwei Sekundärkreisläufe, insbesondere einen ersten Sekundärkreislauf und/oder einen zweiten Sekundärkreislauf, umfasst. Die Aufteilung in mehrere Sekundärkreisläufe ermöglicht eine gezielte Verteilung der thermischen Energie an verschiedene Verbraucher. Zusätzlich oder alternativ kann zwischen Heizleistung und Kühlleistung aufgeteilt werden. So ist es vorstellbar, dass der erste Sekundärkreislauf als Warmkreislauf und der zweite Sekundärkreislauf als Kaltkreislauf ausgebildet ist. Dadurch kann der Energiefluss besser reguliert und/oder an die jeweiligen Bedürfnisse des/der Verbraucher/s angepasst werden.

Vorteilhaft ist es zudem, wenn der wenigstens eine Primärkreislauf, der wenigstens eine erste Sekundärkreislauf und/oder der wenigstens eine zweite Sekundärkreislauf hydraulisch voneinander getrennt und/oder thermisch miteinander koppelbar ausgebildet sind. Die hydraulische Trennung ermöglicht eine unabhängige Steuerung und/oder Regelung der Kreisläufe. Gleichzeitig ermöglicht die thermische Kopplung eine effiziente Energienutzung durch gezielte Wärmeübertragung zwischen den Kreisläufen, beispielsweise mit Hilfe des wenigstens einen Wärmeüberträgers.

Auch ist es vorteilhaft, wenn die Hydraulikeinrichtung wenigstens zwei Wärmeüberträger, insbesondere einen ersten Wärmeüberträger und/oder einen zweiten Wärmeüberträger, umfasst. Mit Hilfe der wenigstens zwei Wärmeüberträger kann thermische Energie zwischen dem Primärkreislauf, dem ersten Sekundärkreislauf und dem zweiten Sekundärkreislauf übertragen werden. Durch die Verwendung mehrerer Wärmeüberträger kann die Wärmeverteilung optimiert werden, was eine höhere Effizienz bei der Energienutzung ermöglicht. Dies führt zu einer besseren Anpassung an die unterschiedlichen Temperaturanforderungen der Kreisläufe. So kann der erste Wärmeüberträger beispielsweise den Primärkreislauf mit dem ersten Sekundärkreislauf thermisch verbinden. Zusätzlich oder alternativ kann der zweite Wärmeüberträger beispielsweise den Primärkreislauf mit dem zweiten Sekundärkreislauf thermisch verbinden.

Vorteile bringt es zudem mit sich, wenn die Hydraulikeinrichtung wenigstens eine erste Primär-Schnittstelle für die Primärseite der Wärmepumpe umfasst. Die erste Primär-Schnittstelle ermöglicht somit eine direkte und/oder effiziente Verbindung zur Primärseite der Wärmepumpe.

Ebenso bringt es Vorteile mit sich, wenn die Hydraulikeinrichtung wenigstens eine zweite Primär-Schnittstelle für einen, insbesondere als Wasserwärmetauscher ausgebildeten und/oder in einem Latentwärmespeicher des Energieversorgungssystems angeordneten, ersten Wärmetauscher des Energieversorgungssystems umfasst. Der Wasserwärmetauscher kann beispielsweise in dem Latentwärmespeicher angeordnet sein. Vorzugsweise ist der Latentwärmespeicher als Eisspeicher ausgebildet. Die Integration eines Wasserwärmetauschers ermöglicht eine effiziente Nutzung von Wasser als Wärmeträger, was besonders bei der Speicherung von Wärmeenergie von Vorteil ist. Vorzugsweise ist der Latentwärmespeicher ausgebildet, ausreichend Kühl- und/oder Heizleistung während eines Tages und/oder während einer Nacht bereitzustellen, so dass ein möglichst sparsamer Betrieb des Energieversorgungssystems gewährleistet werden kann. Die zweite Primär-Schnittstelle ermöglicht somit den Anschluss eines Wasserwärmetauschers.

Vorteilhaft ist es zudem, wenn die Hydraulikeinrichtung wenigstens eine dritte Primär-Schnittstelle für einen, insbesondere als Luftwärmetauscher ausgebildeten und/oder in einem Luftmodul des Energieversorgungssystems angeordneten, zweiten Wärmetauscher des Energieversorgungssystems umfasst. Die dritte Primär-Schnittstelle ermöglicht somit den Anschluss eines Luftwärmetauschers.

Vorteile bringt es zudem mit sich, wenn die Hydraulikeinrichtung wenigstens eine erste Sekundär-Schnittstelle für die Sekundärseite der Wärmepumpe umfasst. Die erste Sekundär-Schnittstelle gewährleistet eine effiziente Abgabe der erzeugten Wärmeenergie an das nachgelagerte System, was den Energiefluss optimiert und den Gesamtwirkungsgrad erhöht.

Des Weiteren ist es vorteilhaft, wenn die Hydraulikeinrichtung wenigstens eine zweite Sekundär-Schnittstelle für einen, insbesondere als Warmspeicher ausgebildeten, ersten Pufferspeicher des Verbrauchers und/oder für den Verbraucher umfasst. Mit Hilfe des Warmspeichers kann beispielsweise der Verbraucher mit Heizleistung versorgt werden. Vorzugsweise umfasst der Verbraucher und/oder die Energieverteilungseinheit den wenigstens einen Pufferspeicher, insbesondere den ersten Pufferspeicher.

Vorteile bringt es mit sich, wenn die Hydraulikeinrichtung wenigstens eine dritte Sekundär-Schnittstelle für einen, insbesondere als Kaltspeicher ausgebildeten, zweiten Pufferspeicher des Verbrauchers und/oder für den Verbraucher, umfasst. Mit Hilfe des Kaltspeichers kann beispielsweise der Verbraucher mit Kühlleistung versorgt werden. Vorzugsweise umfasst der Verbraucher und/oder die Energieverteilungseinheit den wenigstens einen Pufferspeicher, insbesondere den zweiten Pufferspeicher.

Mit Hilfe der vorstehend genannten mehreren Primär-Schnittstellen und/oder Sekundär-Schnittstellen kann eine sehr komplexe Hydraulikeinrichtung an der Einrichtungsgrenze getrennt werden. So ist es möglich, dass die gesamte Hydraulikeinrichtung vorgefertigt und zum Verbraucher transportiert wird. Der Anschluss vor Ort kann dadurch sehr einfach gestaltet werden, weshalb nicht zwingend Fachpersonal benötigt wird.

Ebenso bringt es Vorteile mit sich, wenn die Hydraulikeinrichtung wenigstens ein, insbesondere als Absperrklappe und/oder 3-Wege-Stellventil ausgebildetes, Stellventil und/oder wenigstens eine Pumpe umfasst. Das Stellventil und/oder die Pumpe ermöglichen eine präzise Steuerung und/oder Regelung des Flüssigkeitsflusses innerhalb des Systems. Dies führt zu einer flexiblen Anpassung an verschiedene Betriebszustände und verbessert die Gesamtleistung. Das wenigstens eine Stellventil und/oder die wenigstens eine Pumpe verbinden vorzugsweise mehrere Primär-Leitungsabschnitte und/oder mehrere Sekundär-Leitungsabschnitte miteinander. Dadurch wird es möglich, den Sole- und/oder Wasserfluss durch die einzelnen Leitungsabschnitte zu verändern und/oder, insbesondere mit Hilfe einer Steuerung/Regelung, zu regeln und/oder zu steuern. Die Möglichkeit, den Flüssigkeitsfluss zu steuern und/oder zu regeln, ermöglicht eine effiziente Anpassung an den aktuellen Wärmebedarf, was zu einer Reduzierung des Energieverbrauchs und einer Verlängerung der Lebensdauer der Systemkomponenten führt.

Auch ist es vorteilhaft, wenn die Hydraulikeinrichtung wenigstens ein, insbesondere an die wenigstens eine Primär-Schnittstelle und/oder die wenigstens eine Sekundär-Schnittstelle, vorzugsweise an alle Primär-Schnittstellen und/oder Sekundär-Schnittstellen, angrenzendes Absperrventil umfasst. Das Absperrventil ermöglicht eine einfache Unterbrechung des Flüssigkeitsflusses. Dadurch ist es vorstellbar, dass die Hydraulikeinrichtung bereits vor dem Transport zum Verbraucher befüllt wird. Zusätzlich oder alternativ kann so vermieden werden, dass während des Transports die Hydraulikeinrichtung innenseitig verunreinigt wird. Zusätzlich oder alternativ kann dadurch die Wartung und/oder der Austausch von Systemkomponenten erleichtert werden. Das Absperrventil ist vorzugsweise als manuell und/oder mechanisch betätigbares Absperrventil ausgebildet.

Zusätzlich oder alternativ umfasst die Hydraulikeinrichtung vorzugsweise wenigstens einen, insbesondere an die wenigstens eine Primär-Schnittstelle und/oder die wenigstens eine Sekundär-Schnittstelle, vorzugsweise an alle Primär-Schnittstellen und/oder Sekundär-Schnittstellen, angrenzenden Verbindungsflansch. Der Verbindungsflansch bietet eine sichere und/oder dichte Verbindung zwischen verschiedenen Leitungsabschnitten. So kann beispielsweise die vorgefertigte Hydraulikeinrichtung einfach an den Verbraucher und/oder den wenigstens einen Pufferspeicher und/oder den wenigstens einen Wärmetauscher angebunden werden.

Vorteile bringt es zudem mit sich, wenn die Hydraulikeinrichtung wenigstens ein Hydraulikmodul umfasst. Das Hydraulikmodul fasst wesentliche Komponenten der Hydraulikeinrichtung kompakt zusammen, was die Übersichtlichkeit und die Handhabung verbessert. Dies erleichtert die Installation und Wartung der Anlage.

Ebenso ist es vorteilhaft, wenn die Hydraulikeinrichtung und/oder das wenigstens eine Hydraulikmodul und/oder mehrere Hydraulikmodule der Hydraulikeinrichtung, insbesondere unabhängig voneinander, transportierbar ausgebildet ist/sind. So können größere Hydraulikeinrichtungen in einzelne Hydraulikmodule aufgeteilt und vor Ort bzw. beim Verbraucher zur Hydraulikeinrichtung zusammengebaut werden. So erscheint es möglich, dass die einzelnen Kreisläufe, insbesondere der Primärkreislauf, der erste Sekundärkreislauf und/oder der zweite Sekundärkreislauf, unabhängige Hydraulikmodule ausbilden. Dadurch kann der Transport weiter vereinfacht werden und/oder die Transportierbarkeit bei sehr großen Hydraulikeinrichtungen gewährleistet werden. Beispielsweise kann die Hydraulikeinrichtung und/oder das wenigstens eine Hydraulikmodul mit Hilfe des Absperrventils in eine Transportstellung gebracht und/oder zwischen der Transportstellung und einer Betriebsstellung verstellt werden. Die Transportierbarkeit der Module ermöglicht einen flexiblen Einsatz und eine einfache Verlagerung der Anlage an unterschiedliche Standorte. Dies reduziert den logistischen Aufwand und erleichtert den schnellen Aufbau der Anlage an neuen Einsatzorten.

Vorteilhaft ist es zudem, wenn die Hydraulikeinrichtung und/oder das wenigstens eine Hydraulikmodul ein Gestell umfasst. Mit Hilfe des Gestells sind die wenigstens eine Primär-Schnittstelle, die wenigstens eine Sekundär-Schnittstelle, der wenigstens eine Primär-Leitungsabschnitt, der wenigstens eine Sekundär-Leitungsabschnitt, der wenigstens eine Primärkreislauf, der wenigstens eine Sekundärkreislauf, der wenigstens eine Wärmeüberträger, das wenigstens eine Stellventil, die wenigstens eine Pumpe und/oder das wenigstens eine Absperrventil aufnehmbar. Das Gestell sorgt für eine stabile und/oder sichere Aufnahme mehrerer, insbesondere aller, Komponenten des wenigstens einen Hydraulikmoduls und/oder der Hydraulikeinrichtung. Dadurch kann der Transport und/oder die Installation weiter vereinfacht werden. Durch die klare Anordnung der Bauteile im Gestell wird auch die Wartung und der Austausch von Komponenten vereinfacht.

Ebenso ist es vorteilhaft, wenn das Gestell wenigstens einen Anbindungsabschnitt für die wenigstens eine Primär-Schnittstelle, die wenigstens eine Sekundär-Schnittstelle, den wenigstens einen Primär-Leitungsabschnitt, den wenigstens einen Sekundär-Leitungsabschnitt, den wenigstens einen Primärkreislauf, den wenigstens einen Sekundärkreislauf, den wenigstens einen Wärmeüberträger, das wenigstens eine Stellventil, die wenigstens eine Pumpe und/oder das wenigstens eine Absperrventil umfasst. Der Anbindungsabschnitt ermöglicht eine flexible Verbindung der verschiedenen Komponenten, was die Modularität und Erweiterbarkeit des Systems unterstützt. Dies führt zu einer verbesserten Anpassungsfähigkeit an unterschiedliche Anforderungen und Einsatzszenarien.

Vorteilhaft ist es, wenn das Gestell als offenes oder geschlossenes Gestell ausgebildet ist und/oder das Gestell wenigstens eine, insbesondere als Befestigungsstrebe ausgebildete, Strebe und/oder wenigstens eine, insbesondere als Abdeckplatte ausgebildete, Platte umfasst. Ein offenes Gestell ermöglicht einen einfachen Zugang zu den Bauteilen für Wartung und Reparaturen, während ein geschlossenes Gestell zusätzlichen Schutz gegen äußere Einflüsse bietet. Die Streben und Platten erhöhen die strukturelle Stabilität des Gestells und bieten zusätzliche Befestigungspunkte und/oder Anbindungsabschnitte für die einzelnen Komponenten der Hydraulikeinrichtung.

Vorteile bringt es mit sich, wenn das Gestell die Form eines Quaders umfasst und/oder eine erste Kantenlänge des Gestells entlang einer Längsrichtung der Hydraulikeinrichtung vorzugsweise doppelt so lang ist wie eine zweite Kantenlänge des Gestells entlang einer Querrichtung der Hydraulikeinrichtung. Die quaderförmige Struktur des Gestells ermöglicht eine kompakte und platzsparende Anordnung der Komponenten, was die Aufstellung in beengten Räumen erleichtert. Die Proportionen des Gestells tragen zur optimalen Verteilung der Last bei und sorgen für Stabilität während des Transports und Betriebs.

Ebenso ist es vorteilhaft, wenn die Hydraulikeinrichtung, insbesondere an dem Gestell, wenigstens eine Abstellseite und/oder wenigstens eine Anbindungsseite umfasst. Die Abstellseite bietet eine stabile Basis für die Hydraulikeinrichtung auf dem Boden, was die Standfestigkeit erhöht und Vibrationen reduziert. Die Anbindungsseite erleichtert den Anschluss der verschiedenen Schnittstellen, was die Installation und den Betrieb des Systems vereinfacht. Vorzugsweise umfasst das Gestell eine erste Anbindungsseite für die wenigstens eine Wärmepumpe. Vorzugsweise umfasst die Hydraulikeinrichtung eine erste Anbindungsseite für die wenigstens eine Wärmepumpe. Zusätzlich oder alternativ umfasst die Hydraulikeinrichtung eine zweite Anbindungsseite für die Primärseite der Wärmepumpe, für die Sekundärseite der Wärmepumpe, für den ersten Pufferspeicher, für den zweiten Pufferspeicher und/oder für den Verbraucher.

Auch ist es von Vorteil, wenn das, insbesondere geschlossene, Gestell im Bereich der Anbindungsseite für die wenigstens eine Primär-Schnittstelle und/oder die wenigstens eine Sekundär-Schnittstelle zumindest teilweise geöffnet ausgebildet ist. Die teilweise Öffnung im Bereich der Anbindungsseite ermöglicht einen schnellen und einfachen Zugang zu den Schnittstellen, was die Installation, Inbetriebnahme und/oder Wartung der Hydraulikeinrichtung erleichtert. Dadurch wird die Bedienbarkeit des Systems verbessert und Ausfallzeiten verringert.

Ebenso bringt es Vorteile mit sich, wenn die Hydraulikeinrichtung wenigstens eine Steuerung/Regelung umfasst. Die Steuerung/Regelung ermöglicht eine präzise Steuerung, Regelung und/oder Überwachung des Betriebs der Hydraulikeinrichtung, was die Effizienz erhöht und den Energieverbrauch optimiert. Zudem erlaubt die Steuerung/Regelung eine Automatisierung bestimmter Prozesse und/oder Betriebszustände, was die Bedienung erleichtert und die Systemstabilität verbessert.

Des Weiteren wird eine Energieverteilungseinheit für ein Energieversorgungssystem vorgeschlagen. Vorzugsweise umfasst die Energieverteilungseinheit wenigstens eine Wärmepumpe. Mit Hilfe der Wärmepumpe kann eine Kühlleistung und/oder eine Heizleistung wenigstens eines Wärmetauschers des Energieversorgungssystems gewandelt werden. Zusätzlich oder alternativ umfasst die Energieverteilungseinheit wenigstens eine Hydraulikeinrichtung. Die Hydraulikeinrichtung stellt eine zuverlässige Verbindung zwischen den verschiedenen Komponenten des Systems sicher und ermöglicht einen stabilen Energiefluss. Mit Hilfe der wenigstens einen Hydraulikeinrichtung können wenigstens ein Wärmetauscher, die wenigstens eine Wärmepumpe und/oder wenigstens ein Verbraucher hydraulisch verbunden werden/sein. Durch die hydraulische Verbindung wird ein effizienter Austausch von thermischer Energie ermöglicht, was zu einer gezielten und/oder kontrollierten Verteilung der erzeugten Heizleistung und/oder Kühlleistung im System führt.

Die Hydraulikeinrichtung ist vorzugsweise gemäß der vorangegangenen Beschreibung ausgebildet, wobei die genannten Merkmale einzeln oder in beliebiger Kombination vorhanden sein können. Zusätzlich oder alternativ sind die Wärmepumpe und/oder der wenigstens eine Wärmetauscher und/oder der wenigstens eine Verbraucher gemäß der vorangegangenen Beschreibung ausgebildet, wobei die genannten Merkmale einzeln oder in beliebiger Kombination vorhanden sein können. Dies erlaubt eine flexible Anpassung und individuelle Konfiguration der Hydraulikeinrichtung je nach Bedarf, was die Einsatzmöglichkeiten der Energieverteilungseinheit erweitert.

Auch ist es vorteilhaft, wenn die Energieverteilungseinheit wenigstens ein, insbesondere als Container und/oder Gebäudemodul ausgebildetes, Gehäuse umfasst. Das Gehäuse bietet Schutz für die inneren Komponenten vor äußeren Einflüssen wie Witterung oder mechanischen Belastungen und erhöht so die Lebensdauer und Betriebssicherheit der Anlage. Gleichzeitig ermöglicht die Containerbauweise eine modulare und flexible Installation an unterschiedlichen Einsatzorten. Zusätzlich oder alternativ ist es vorstellbar, dass die Energieverteilungseinheit als Ganzes transportierbar ausgebildet ist. So kann der Montageaufwand und/oder der Aufwand bei der Inbetriebnahme weiter reduziert werden.

Des Weiteren ist es vorteilhaft, wenn die wenigstens eine Wärmepumpe, die wenigstens eine Hydraulikeinrichtung, wenigstens ein Pufferspeicher für den Verbraucher und/oder wenigstens eine Steuerung/Regelung innerhalb des Gehäuses angeordnet ist. Mit Hilfe der Steuerung/Regelung kann beispielsweise die Hydraulikeinrichtung, die Wärmepumpe und/oder der wenigstens eine Pufferspeicher gesteuert und/oder geregelt werden. Die kompakte Anordnung der Komponenten innerhalb des Gehäuses reduziert den Platzbedarf und vereinfacht die Installation. Darüber hinaus ermöglicht die Steuerung/Regelung eine zentrale Kontrolle und Optimierung der Energieflüsse, was die Effizienz des Systems weiter steigert.

Vorteilhaft ist es, wenn die Energieverteilungseinheit wenigstens eine, insbesondere am Gehäuse angeordnete, Außenschnittstelle für den wenigstens einen Wärmetauscher, den wenigstens einen Pufferspeicher, wenigstens einen Heizkreis des Verbrauchers und/oder wenigstens einen Kühlkreis des Verbrauchers umfasst. Die Außenschnittstelle ermöglicht eine einfache und schnelle Verbindung der externen Komponenten mit der Energieverteilungseinheit. Dies erleichtert die Installation und Wartung und erhöht die Flexibilität des Systems bei der Einbindung in verschiedene Energieversorgungssysteme. Zusätzlich oder alternativ ist es vorstellbar, dass die Energieverteilungseinheit modular ausgebildet ist. So ist es denkbar, dass je nach Anwendungsfall und/oder Verbraucher eine oder mehrere der Energieverteilungseinheiten verwendet und/oder miteinander verbunden werden.

Ferner wird ein Energieversorgungssystem vorgeschlagen. Das Energieversorgungssystem ist vorzugsweise zum Versorgen eines Verbrauchers mit Kühlleistung und/oder Heizleistung ausgebildet. Vorzugsweise umfasst das Energieversorgungssystem wenigstens einen Wärmetauscher. Mit Hilfe des wenigstens einen Wärmetauschers kann Kühlleistung und/oder Heizleistung bereitgestellt werden. Zusätzlich oder alternativ umfasst das Energieversorgungssystem wenigstens eine Wärmepumpe. Mit Hilfe der Wärmepumpe kann die Kühlleistung und/oder die Heizleistung des wenigstens einen Wärmetauschers gewandelt werden. Zusätzlich oder alternativ umfasst das Energieversorgungssystem wenigstens einen Verbraucher und/oder steht mit diesem in Wirkverbindung. Zusätzlich oder alternativ umfasst das Energieversorgungssystem wenigstens einen Pufferspeicher für den Verbraucher. Der Verbraucher kann die bereitgestellte Heizleistung und/oder Kühlleistung verbrauchen und/oder verwenden. Zusätzlich oder alternativ umfasst das Energieversorgungssystem wenigstens eine Hydraulikeinrichtung. Mit Hilfe der Hydraulikeinrichtung ist/sind die wenigstens eine Wärmepumpe und/oder der wenigstens eine Verbraucher hydraulisch mit der Hydraulikeinrichtung und/oder miteinander verbindbar.

Die Hydraulikeinrichtung und/oder die Energieverteilungseinheit ist vorzugsweise gemäß der vorangegangenen Beschreibung ausgebildet, wobei die genannten Merkmale einzeln oder in beliebiger Kombination vorhanden sein können. Zusätzlich oder alternativ sind die Wärmepumpe und/oder der wenigstens eine Wärmetauscher und/oder der wenigstens eine Verbraucher gemäß der vorangegangenen Beschreibung ausgebildet, wobei die genannten Merkmale einzeln oder in beliebiger Kombination vorhanden sein können.

Ebenso bringt es Vorteile mit sich, wenn die wenigstens eine Wärmepumpe und/oder die wenigstens eine Hydraulikeinrichtung Bestandteil einer Energieverteilungseinheit gemäß der vorangegangenen Beschreibung ist und/oder das Energieversorgungssystem die wenigstens eine Energieverteilungseinheit gemäß der vorangegangenen Beschreibung umfasst. Die Integration der Komponenten in eine Energieverteilungseinheit sorgt für eine kompakte und platzsparende Lösung, die eine einfache Installation und Wartung ermöglicht. Dadurch wird die Betriebszeit erhöht und die Gesamteffizienz des Systems gesteigert.

Des Weiteren ist es vorteilhaft, wenn das Energieversorgungssystem mehrere der Energieverteilungseinheiten umfasst. Die Verwendung mehrerer Energieverteilungseinheiten ermöglicht eine Skalierbarkeit des Systems, was eine flexible Anpassung an unterschiedliche Leistungsanforderungen erlaubt. Dies trägt zu einer verbesserten Systemleistung bei und ermöglicht eine individuelle Anpassung an den Energiebedarf des Verbrauchers.

Vorteilhaft ist es zudem, wenn die Energieverteilungseinheiten modular und/oder, insbesondere hydraulisch und/oder mechanisch, miteinander verbindbar ausgebildet sind. Die modulare Bauweise erleichtert die Erweiterung und Anpassung des Systems, indem zusätzliche Einheiten problemlos integriert werden können. Die Möglichkeit der Verbindung der Einheiten miteinander sorgt für eine effiziente Energieübertragung zwischen den Modulen und erhöht die Flexibilität und Skalierbarkeit des Systems.

Zudem wird ein Verfahren zum Erstellen und/oder Inbetriebnehmen eines Energieversorgungssystems vorgeschlagen. Bei dem Verfahren wird vorzugsweise wenigstens eine Hydraulikeinrichtung und/oder wenigstens eine Energieverteilungseinheit zu einem Verbraucher und/oder wenigstens einem Wärmetauscher transportiert.

Die Hydraulikeinrichtung und/oder die Energieverteilungseinheit und/oder das Energieversorgungssystem ist vorzugsweise gemäß der vorangegangenen Beschreibung ausgebildet, wobei die genannten Merkmale einzeln oder in beliebiger Kombination vorhanden sein können. Zusätzlich oder alternativ sind die Wärmepumpe und/oder der wenigstens eine Wärmetauscher und/oder der wenigstens eine Verbraucher gemäß der vorangegangenen Beschreibung ausgebildet, wobei die genannten Merkmale einzeln oder in beliebiger Kombination vorhanden sein können.

Bei dem Verfahren wird vorzugsweise die Hydraulikeinrichtung mit Hilfe der wenigstens einen Primär-Schnittstelle und der wenigstens einen Sekundär-Schnittstelle mit wenigstens einer Wärmepumpe, dem wenigstens einen Wärmetauscher und/oder dem wenigstens einen Verbraucher hydraulisch verbunden. Zusätzlich oder alternativ wird die wenigstens eine Energieverteilungseinheit mit Hilfe der wenigstens einen Außenschnittstelle mit wenigstens einer Wärmepumpe, dem wenigstens einen Wärmetauscher und/oder dem wenigstens einen Verbraucher hydraulisch verbunden.

Ebenso ist es vorteilhaft, wenn die Hydraulikeinrichtung und/oder die Energieverteilungseinheit mit Hilfe wenigstens eines, insbesondere an der wenigstens einen Primär-Schnittstelle und/oder der wenigstens einen Sekundär-Schnittstelle und/oder der wenigstens einen Außenschnittstelle angeordneten, Absperrventils zwischen einer Transportstellung und einer Betriebsstellung verstellt wird. Das Absperrventil ermöglicht eine einfache und sichere Umschaltung zwischen Transport- und Betriebsstellung, was den Transport der Hydraulikeinrichtung und/oder der Energieverteilungseinheit erleichtert und/oder die Sicherheit während des Transports erhöht.

Auch ist es von Vorteil, wenn die Hydraulikeinrichtung und/oder die Energieverteilungseinheit mit Hilfe wenigstens eines, insbesondere an der wenigstens einen Primär-Schnittstelle und/oder der wenigstens einen Sekundär-Schnittstelle und/oder der wenigstens einen Außenschnittstelle angeordneten, Verbindungsflansches mit der wenigstens einen Wärmepumpe, dem wenigstens einen Wärmetauscher und/oder dem wenigstens einen Verbraucher hydraulisch verbunden wird. Der Verbindungsflansch sorgt für eine stabile, einfache und/oder dichte Verbindung der Komponenten, was die Betriebssicherheit erhöht und das Risiko von Leckagen minimiert. Zudem ermöglicht der Flansch eine schnelle Montage und Demontage der einzelnen Komponenten.

Weitere Vorteile der Erfindung sind in den nachfolgenden Ausführungsbeispielen beschrieben. Es zeigt:
- **Figur 1**: eine schematische Darstellung eines Energieversorgungssystems gemäß einem Ausführungsbeispiel,
- **Figur 2**: ein Hydraulikschema eines Energieversorgungssystems gemäß einem alternativen Ausführungsbeispiel,
- **Figur 3**: eine perspektivische Ansicht einer Hydraulikeinrichtung gemäß einem weiteren Ausführungsbeispiel, und
- **Figur 4**: eine schematische Darstellung eines Energieversorgungssystems gemäß einem weiteren alternativen Ausführungsbeispiel.

Bei der nachfolgenden Beschreibung der Figuren werden für in den verschiedenen Figuren jeweils identische und/oder zumindest vergleichbare Merkmale gleiche Bezugszeichen verwendet. Die einzelnen Merkmale, deren Ausgestaltung und/oder Wirkweise werden meist nur bei ihrer ersten Erwähnung ausführlich erläutert. Werden einzelne Merkmale nicht nochmals detailliert erläutert, so entspricht deren Ausgestaltung und/oder Wirkweise der Ausgestaltung und Wirkweise der bereits beschriebenen gleichwirkenden oder gleichnamigen Merkmale.

Figur 1 zeigt eine schematische Darstellung eines Energieversorgungssystems 3 gemäß einem Ausführungsbeispiel. Das Energieversorgungssystem 3 ist dabei sehr schematisch als Blockdarstellung gezeigt. Das Energieversorgungssystem 3 umfasst im gezeigten Ausführungsbeispiel wenigstens eine Energieverteilungseinheit 2, wenigstens eine Hydraulikeinrichtung 1, wenigstens eine Wärmepumpe 12, wenigstens einen ersten Wärmetauscher 13, wenigstens einen zweiten Wärmetauscher 14 und/oder wenigstens eine Steuerung/Regelung 37. Dabei umfasst die Energieverteilungseinheit 2 vorzugsweise die Hydraulikeinrichtung 1, die Wärmepumpe 12 und/oder die Steuerung/Regelung 37. Vorzugsweise ist das Energieversorgungssystem 3 ausgebildet, einen Verbraucher 15 mit Kühlleistung und/oder Heizleistung zu versorgen.

Im gezeigten Ausführungsbeispiel umfasst der Verbraucher 15 wenigstens einen ersten Pufferspeicher 25, einen zweiten Pufferspeicher 26, einen Heizkreis 38 und/oder einen Kühlkreis 39. Der erste Pufferspeicher 25 ist vorzugsweise als Warmspeicher und/oder der zweite Pufferspeicher 26 als Kaltspeicher ausgebildet. Es ist insbesondere zusätzlich oder alternativ vorstellbar, dass das Energieversorgungssystem 3 und/oder die Energieverteilungseinheit 2 den ersten Pufferspeicher 25 und/oder den zweiten Pufferspeicher 26 umfasst.

Vorzugsweise ist die Hydraulikeinrichtung 1 ausgebildet, die wenigstens eine Wärmepumpe 12, den wenigstens einen ersten Wärmetauscher 13, den wenigstens einen zweiten Wärmetauscher 14 und/oder den wenigstens einen Verbraucher 15 hydraulisch miteinander zu verbinden. Hierfür kann die Hydraulikeinrichtung 1 beispielsweise wenigstens eine Primär-Schnittstelle 4, 5, 6 und/oder wenigstens eine Sekundär-Schnittstelle 7, 8, 9 umfassen. Mit Hilfe der wenigstens einen Primär-Schnittstelle 4, 5, 6 kann vorzugsweise eine Primärseite 10 der Wärmepumpe 12 und/oder einer der Wärmetauscher 13, 14, insbesondere hydraulisch, angebunden werden. Mit Hilfe der wenigstens einen Sekundär-Schnittstelle 7, 8, 9 kann vorzugsweise eine Sekundärseite 11 der Wärmepumpe 12 und/oder der Verbraucher 15 und/oder wenigstens einer der Pufferspeicher 25, 26, insbesondere hydraulisch, angebunden werden.

So ist mit Hilfe einer ersten Primär-Schnittstelle 4 im gezeigten Ausführungsbeispiel die Primärseite 10 der Wärmepumpe 12 angebunden und/oder mit der Hydraulikeinrichtung 1 verbindbar. Mit Hilfe einer zweiten Primär-Schnittstelle 5 ist im gezeigten Ausführungsbeispiel der wenigstens eine erste Wärmetauscher 13 angebunden und/oder mit der Hydraulikeinrichtung 1 verbindbar. Mit Hilfe einer dritten Primär-Schnittstelle 6 ist im gezeigten Ausführungsbeispiel der wenigstens eine zweite Wärmetauscher 14 angebunden und/oder mit der Hydraulikeinrichtung 1 verbindbar. Mit Hilfe einer ersten Sekundär-Schnittstelle 7 ist im gezeigten Ausführungsbeispiel die Sekundärseite 11 der Wärmepumpe 12 angebunden und/oder mit der Hydraulikeinrichtung 1 verbindbar. Mit Hilfe einer zweiten Sekundär-Schnittstelle 8 ist im gezeigten Ausführungsbeispiel der erste Pufferspeicher 25 des Verbrauchers 15 und/oder für den Verbraucher 15 angebunden und/oder mit der Hydraulikeinrichtung 1 verbindbar. Wie bereits angedeutet, könnte mit Hilfe der zweiten Sekundär-Schnittstelle 8 zusätzlich oder alternativ der Heizkreis 38 des Verbrauchers 15 angebunden und/oder mit der Hydraulikeinrichtung 1 verbindbar sein. Mit Hilfe einer dritten Sekundär-Schnittstelle 9 ist im gezeigten Ausführungsbeispiel der zweite Pufferspeicher 26 des Verbrauchers 15 und/oder für den Verbraucher 15 angebunden und/oder mit der Hydraulikeinrichtung 1 verbindbar. Wie bereits angedeutet, könnte mit Hilfe der dritten Sekundär-Schnittstelle 9 zusätzlich oder alternativ der Kühlkreis 39 des Verbrauchers 15 angebunden und/oder mit der Hydraulikeinrichtung 1 verbindbar sein.

Vorzugsweise umfasst die Hydraulikeinrichtung 1 wenigstens einen Verbindungsflansch 30. Vorzugsweise grenzt der wenigstens eine Verbindungsflansch 30 an die wenigstens eine Primär-Schnittstelle 4, 5, 6 und/oder die wenigstens eine Sekundär-Schnittstelle 7, 8, 9 an und/oder ist in deren Bereich angeordnet. Mit Hilfe des Verbindungsflansches 30 kann die Hydraulikeinrichtung 1 mit der Wärmepumpe 12, dem wenigstens einen ersten Wärmetauscher 13, dem wenigstens einen zweiten Wärmetauscher 14 und/oder dem wenigstens einen Verbraucher 15, insbesondere lösbar, verbunden werden. Dadurch ist die Hydraulikeinrichtung 1 vorzugsweise transportierbar ausgebildet.

Der wenigstens eine erste Wärmetauscher 13 ist vorzugsweise als Wasserwärmetauscher ausgebildet und/oder in wenigstens einem Latentwärmespeicher 23 des Energieversorgungssystems 3 angeordnet. Der Latentwärmespeicher 23 kann beispielsweise als Eisspeicher ausgebildet sein. Zusätzlich oder alternativ ist der wenigstens eine zweite Wärmetauscher 14 als Luftwärmetauscher ausgebildet und/oder in wenigstens einem Luftmodul 24 des Energieversorgungssystems 3 angeordnet. Der Latentwärmespeicher 23 ist vorzugsweise zumindest teilweise im Erdreich angeordnet. Mit Hilfe des Latentwärmespeichers 23 kann Wärmeenergie und/oder Kälteenergie gespeichert werden. Das Luftmodul 24 ist vorzugsweise zur Installation oberhalb des Erdreichs vorgesehen und/oder umfasst wenigstens einen Lufteinlass und/oder Luftauslass für die Umgebungsluft. Mit Hilfe des Luftmoduls 24 kann Wärmeenergie und/oder Kälteenergie in das Energieversorgungssystem 3 eingebracht werden.

Figur 2 zeigt ein Hydraulikschema eines Energieversorgungssystems 3 gemäß einem alternativen Ausführungsbeispiel. Im Gegensatz zum Ausführungsbeispiel der Figur 1 ist insbesondere die Hydraulikeinrichtung 1 detaillierter dargestellt und beschrieben. Zudem sind die Grenzen der Hydraulikeinrichtung 1 und der Energieverteilungseinheit 2 klar ersichtlich. Hierbei sei erneut darauf hingewiesen, dass die Bestandteile der Hydraulikeinrichtung 1 und der Energieverteilungseinheit 2 beispielhaft sind. So sind in der Figur 2 die Pufferspeicher 25, 26 im Gegensatz zum Ausführungsbeispiel der Figur 1 Bestandteile der Energieverteilungseinheit 2.

Wie bereits im Ausführungsbeispiel der Figur 1 erläutert, umfasst auch die Hydraulikeinrichtung 1 des Ausführungsbeispiels der Figur 2 die wenigstens eine Primär-Schnittstelle 4, 5, 6 und/oder die wenigstens eine Sekundär-Schnittstelle 7, 8, 9. Auch die hydraulischen Verbindungen sind ähnlich. Jede der Primär-Schnittstellen 4, 5, 6 und Sekundär-Schnittstellen 7, 8, 9 ist hierbei als Schnittstellenpaar ausgebildet, so dass diese jeweils einen Vorlauf und einen Rücklauf bereitstellen können.

Des Weiteren umfasst die Hydraulikeinrichtung 1 wenigstens einen Primär-Leitungsabschnitt 16 zum Verbinden wenigstens zweier Primär-Schnittstellen 4, 5, 6 und/oder wenigstens einen Sekundär-Leitungsabschnitt 17 zum Verbinden wenigstens zweier Sekundär-Schnittstellen 7, 8, 9. Hierbei sind aus Übersichtsgründen in Figur 2 lediglich einige dieser Leitungsabschnitte 16, 17 mit Bezugszeichen versehen. Wie aus dem Ausführungsbeispiel der Figur 2 hervorgeht, umfasst die Hydraulikeinrichtung 1 wenigstens einen Primärkreislauf 18 und wenigstens einen Sekundärkreislauf 19, 20. Der Primärkreislauf 18 umfasst dabei den wenigstens einen Primär-Leitungsabschnitt 16 und der bzw. die Sekundärkreisläufe 19, 20 den wenigstens einen Sekundär-Leitungsabschnitt 17. Beispielhaft sind in der Figur 2 ein erster Sekundärkreislauf 19 sowie ein zweiter Sekundärkreislauf 20 gezeigt. Der erste Sekundärkreislauf 19 ist vorzugsweise als Warmkreislauf und der zweite Sekundärkreislauf 20 als Kaltkreislauf ausgebildet.

Der erste Sekundärkreislauf 19 kann den, insbesondere als Warmspeicher ausgebildeten, ersten Pufferspeicher 25 umfassen und/oder hydraulisch anbinden. Der zweite Sekundärkreislauf 20 kann den, insbesondere als Kaltspeicher ausgebildeten, zweiten Pufferspeicher 26 umfassen und/oder hydraulisch anbinden. Im gezeigten Ausführungsbeispiel sind die Pufferspeicher 25, 26 Bestandteil der Energieverteilungseinheit 2. Ebenfalls ist es vorstellbar, dass die Pufferspeicher 25, 26 oder auch nur einer der Pufferspeicher 25, 26 Bestandteil des Verbrauchers 15 sind. Dies ist beispielsweise in Figur 1 dargestellt.

In der Figur 2 ist die Wärmepumpe 12 dargestellt, die die Primärseite 10 und die Sekundärseite 11 umfasst. Auch bei der Wärmepumpe 12 sei darauf hingewiesen, dass diese im gezeigten Ausführungsbeispiel Bestandteil des Energieversorgungssystems 3 und der Energieverteilungseinheit 2 ist. Es ist jedoch denkbar, dass die Wärmepumpe 12 Bestandteil des Verbrauchers 15 ist. Dies ist insbesondere dann der Fall, wenn bei einem Umbau eines Verbrauchers 15 dieser bereits eine Wärmepumpe 12 umfasst. Die Hydraulikeinrichtung 1 kann mit dieser bestehenden Wärmepumpe 12 verbunden werden.

Der Primärkreislauf 18 kann mit der Primärseite 10 der Wärmepumpe 12 und/oder mit mindestens einem Wärmetauscher 13, 14 des Energieversorgungssystems 3 hydraulisch verbunden werden. Der wenigstens eine Sekundärkreislauf 19, 20 kann mit der Sekundärseite 11 der Wärmepumpe 12 und/oder mit dem wenigstens einen Verbraucher 15 und/oder mit dem wenigstens einen Pufferspeicher 25, 26 verbunden werden. Im gezeigten Ausführungsbeispiel ist der Primärkreislauf 18 mit der Primärseite 10 der Wärmepumpe 12 und mit beiden Wärmetauschern 13, 14 hydraulisch verbindbar und/oder verbunden. Der erste Sekundärkreislauf 19 ist mit der Sekundärseite 11 der Wärmepumpe 12, dem ersten Pufferspeicher 25 und einem ersten Wärmeüberträger 21 hydraulisch verbindbar und/oder verbunden. Der zweite Sekundärkreislauf 20 ist mit dem zweiten Pufferspeicher 26 und einem zweiten Wärmeüberträger 22 hydraulisch verbindbar und/oder verbunden. Hydraulisch verbindbar bedeutet hierbei, dass insbesondere mit Hilfe wenigstens eines Stellventils 27 die hydraulische Verbindung gesteuert und/oder geregelt, insbesondere gestoppt und/oder freigegeben, werden kann. In der Figur 2 sind aus Übersichtsgründen lediglich einige der Stellventile 27 mit Bezugszeichen versehen. Eines der dargestellten Stellventile 27 ist als 3-Wege-Stellventil, insbesondere 3-Wege-Verteilerventil, ausgebildet.

Der erste Wärmeüberträger 21 kann vorzugsweise den als Warmkreislauf ausgebildeten ersten Sekundärkreislauf 19 mit dem Primärkreislauf 18 thermisch verbinden. Der zweite Wärmeüberträger 22 kann vorzugsweise den als Kaltkreislauf ausgebildeten zweiten Sekundärkreislauf 20 mit dem Primärkreislauf 18 thermisch verbinden.

Zudem umfasst die Hydraulikeinrichtung 1 des Ausführungsbeispiels der Figur 2 wenigstens ein Absperrventil 29. Das Absperrventil 29 grenzt an die wenigstens eine Primär-Schnittstelle 4, 5, 6 und/oder die wenigstens eine Sekundär-Schnittstelle 7, 8, 9 an. Vorzugsweise umfasst die Hydraulikeinrichtung 1 eine Vielzahl an Absperrventilen 29, so dass an alle Primär-Schnittstellen 4, 5, 6 und Sekundär-Schnittstellen 7, 8, 9 eines der Absperrventile 29 angrenzt. Zusätzlich oder alternativ grenzt jeweils ein Absperrventil 29 an jeweils einen Verbindungsflansch 30 an. So kann für den Transport der Hydraulikeinrichtung 1 das Absperrventil 29 geschlossen werden. Im Anschluss daran kann der Verbindungsflansch 30 getrennt werden. Für den Betrieb wird der Verbindungsflansch 30 angebunden und das Absperrventil 29 geöffnet. Vorzugsweise ist das Absperrventil 29 als manuell und/oder mechanisch betätigbares Absperrventil 29 ausgebildet. So kann dieses manuell, mechanisch und/oder händisch betätigt, insbesondere geschlossen und geöffnet, werden.

Die Hydraulikeinrichtung 1 weist im gezeigten Ausführungsbeispiel der Figur 2 weiterhin wenigstens eine Pumpe 28 auf. Vorzugsweise umfasst die Hydraulikeinrichtung 1 vier Pumpen 28, wobei jeweils eine der Pumpen 28 in den Sekundärkreisläufen 19, 20 und maximal zwei der Pumpen 28 im Primärkreislauf 18 angeordnet ist. Diese Anordnung der Pumpen 28 gewährleistet eine effiziente Förderung des Wärmeträgerfluids im Primärkreislauf 18 und in den Sekundärkreisläufen 19, 20. So sind vorzugsweise keine weiteren Pumpen 28 notwendig.

Die Energieverteilungseinheit 2 umfasst weiterhin wenigstens eine Außenschnittstelle 40. Mit Hilfe dieser Außenschnittstelle 40 kann der wenigstens ein Pufferspeicher 25, 26, der wenigstens eine Heizkreis 38 des Verbrauchers 15, der wenigstens eine Kühlkreis 39 des Verbrauchers 15 und/oder der wenigstens eine Wärmetauscher 13, 14 an die Energieverteilungseinheit 2 hydraulisch angebunden werden. Im gezeigten Ausführungsbeispiel umfasst die Energieverteilungseinheit 2 mehrere Außenschnittstellen 40 für den Heizkreis 38 des Verbrauchers 15, den Kühlkreis 39 des Verbrauchers 15 sowie den beiden Wärmetauschern 13, 14. Dadurch wird die Transportfähigkeit weiter verbessert, da so zusätzlich oder alternativ zur Hydraulikeinrichtung 1 die Energieverteilungseinheit 2 transportierbar ausgebildet sein kann.

Es sei darauf hingewiesen, dass das Ausführungsbeispiel der Figur 2 lediglich ein Beispiel zeigt. So ist es vorstellbar, dass das Energieversorgungssystem 3 mehrere der Energieverteilungseinheiten 2 umfasst, wobei die Energieverteilungseinheiten 2 vorzugsweise modular und/oder miteinander verbindbar ausgebildet sind. Auch ist es vorstellbar, dass das Energieversorgungssystem 3 und/oder die Energieverteilungseinheiten 2 mehrere der Hydraulikeinrichtungen 1 umfasst. Auch kann das Energieversorgungssystem 3 mehrere der ersten Wärmetauscher 13 und/oder mehrere der zweiten Wärmetauscher 14 umfassen, welche in Reihe oder parallel geschaltet sein können.

Figur 3 zeigt eine perspektivische Ansicht einer Hydraulikeinrichtung 1 gemäß einem weiteren Ausführungsbeispiel. Insbesondere ist im Ausführungsbeispiel der Figur 3 die Hydraulikeinrichtung 1 bzw. die strukturellen Eigenschaften der Hydraulikeinrichtung 1 detaillierter dargestellt.

So kann die Hydraulikeinrichtung 1 vorzugsweise modular ausgebildet sein und/oder wenigstens ein Hydraulikmodul 31 umfassen. Im Ausführungsbeispiel der Figur 3 bildet lediglich ein Hydraulikmodul 31 die Hydraulikeinrichtung 1 aus. Es ist jedoch vorstellbar, dass die Hydraulikeinrichtung 1 mehrere der Hydraulikmodule 31 umfasst. So wäre es denkbar, dass die Hydraulikeinrichtung 1 beispielsweise mittig in zwei Hydraulikmodule 31 trennbar ist. Diese könnten beispielsweise unabhängig voneinander transportierbar sein.

In Figur 3 sind zudem die wenigstens eine Primär-Schnittstelle 4, 5, 6 und die wenigstens eine Sekundär-Schnittstelle 7, 8, 9 dargestellt. Die zweite Primär-Schnittstelle 5 und die dritte Primär-Schnittstelle 6 sind beispielhaft an einer Seite der Hydraulikeinrichtung 1 angeordnet. Die erste Primär-Schnittstelle 4 und die Sekundär-Schnittstellen 7, 8, 9 sind beispielhaft an der anderen Seite der Hydraulikeinrichtung 1 angeordnet. Zudem ist angrenzend an jede Primär-Schnittstelle 4, 5, 6 und Sekundär-Schnittstelle 7, 8, 9 das Absperrventil 29 dargestellt. Aus Übersichtsgründen wurden jedoch nur einige der Absperrventile 29 und Verbindungsflansche 30 mit Bezugszeichen versehen. Mit Hilfe der Absperrventile 29 kann die Hydraulikeinrichtung 1 zwischen einer Transportstellung und einer Betriebsstellung verstellt werden.

Die Hydraulikeinrichtung 1 umfasst im gezeigten Ausführungsbeispiel ein Gestell 32. Mit Hilfe des Gestells 32 können die Komponenten der Hydraulikeinrichtung 1 aufgenommen werden. Hierfür kann das Gestell 32 beispielsweise wenigstens einen Anbindungsabschnitt 33 umfassen. In Figur 3 ist beispielhaft lediglich ein Anbindungsabschnitt 33 mit einem Bezugszeichen versehen, wobei mit Hilfe dieses Anbindungsabschnitts 33 beispielhaft der wenigstens eine Wärmeüberträger 21, 22 am Gestell 32 angebunden ist. Wie jedoch aus der Figur 3 hervorgeht, umfasst das Gestell 32 eine Vielzahl an Anbindungsabschnitten 33.

Das Gestell 32 ist im gezeigten Ausführungsbeispiel als offenes Gestell 32 ausgebildet. Das Gestell 32 umfasst wenigstens eine Strebe 34. Vorzugsweise bilden eine Vielzahl von Streben 34 das Gestell 32 aus. Ebenfalls ist es vorstellbar, dass das Gestell 32 wenigstens eine Platte 35 umfasst und/oder als zumindest teilweise geschlossenes Gestell 32 ausgebildet ist. Die Platte 35 ist im gezeigten Ausführungsbeispiel vorzugsweise als optionale Bodenplatte ausgebildet. Die Vielzahl an Streben 34 und/oder das Gestell 32 bilden die Form eines Quaders aus.

Figur 3 zeigt eine schematische Darstellung eines Energieversorgungssystems 3 mit einer Energieverteilungseinheit 2 gemäß einem weiteren alternativen Ausführungsbeispiel. Die Energieverteilungseinheit 2 umfasst vorzugsweise zumindest die wenigstens eine Wärmepumpe 12 und die wenigstens eine Hydraulikeinrichtung 1. Zusätzlich ist im gezeigten Ausführungsbeispiel die Steuerung/Regelung 37 Bestandteil der Energieverteilungseinheit 2.

Die Energieverteilungseinheit 2 umfasst wenigstens ein, insbesondere als Container und/oder Gebäudemodul ausgebildetes, Gehäuse 36. **In** dem Gehäuse 36 sind die bereits erwähnten Bestandteile der Energieverteilungseinheit 2 angeordnet. So ist im gezeigten Ausführungsbeispiel die Wärmepumpe 12, die Hydraulikeinrichtung 1 und die Steuerung/Regelung 37 innerhalb des Gehäuses 36 angeordnet. Hierbei ist es zusätzlich oder alternativ vorstellbar, dass der hier nicht abgebildete wenigstens eine Pufferspeicher 25, 26 (siehe Figuren 1 und 2) im Gehäuse 36 angeordnet ist und/oder Bestandteil des Verbrauchers 15 ist.

Des Weiteren sind die beim Ausführungsbeispiel der Figur 2 bereits erwähnten Außenschnittstellen 40 gezeigt, welche die Verbindung zum Verbraucher 15 und/oder zu dem wenigstens einen Wärmetauscher 13, 14 bereitstellen können.

### Bezugszeichenliste

- 1: Hydraulikeinrichtung
- 2: Energieverteilungseinheit
- 3: Energieversorgungssystem
- 4: erste Primär-Schnittstelle
- 5: zweite Primär-Schnittstelle
- 6: dritte Primär-Schnittstelle
- 7: erste Sekundär-Schnittstelle
- 8: zweite Sekundär-Schnittstelle
- 9: dritte Sekundär-Schnittstelle
- 10: Primärseite
- 11: Sekundärseite
- 12: Wärmepumpe
- 13: erster Wärmetauscher
- 14: zweiter Wärmetauscher
- 15: Verbraucher
- 16: Primär-Leitungsabschnitt
- 17: Sekundär-Leitungsabschnitt
- 18: Primärkreislauf
- 19: erster Sekundärkreislauf
- 20: zweiter Sekundärkreislauf
- 21: erster Wärmeüberträger
- 22: zweiter Wärmeüberträger
- 23: Latentwärmespeicher
- 24: Luftmodul
- 25: erster Pufferspeicher
- 26: zweiter Pufferspeicher
- 27: Stellventil
- 28: Pumpe
- 29: Absperrventil
- 30: Verbindungsflansch
- 31: Hydraulikmodul
- 32: Gestell
- 33: Anbindungsabschnitt
- 34: Strebe
- 35: Platte
- 36: Gehäuse
- 37: Steuerung/Regelung
- 38: Heizkreis
- 39: Kühlkreis
- 40: Außenschnittstelle

## Patentansprüche

1. Hydraulikeinrichtung (1) für eine Energieverteilungseinheit (2) und/oder ein Energieversorgungssystem (3),
mit wenigstens einer Primär-Schnittstelle (4, 5, 6), mit deren Hilfe wenigstens eine Primärseite (10) einer Wärmepumpe (12) und/oder wenigstens ein Wärmetauscher (13, 14) des Energieversorgungssystems (3) mit der Hydraulikeinrichtung (1) verbindbar ist,
**dadurch gekennzeichnet,**
**dass** die Hydraulikeinrichtung (1) wenigstens eine Sekundär-Schnittstelle (7, 8, 9) umfasst, mit deren Hilfe eine Sekundärseite (11) der Wärmepumpe (12) und/oder wenigstens ein Verbraucher (15) und/oder wenigstens ein Pufferspeicher (25, 26) für den Verbraucher (15) mit der Hydraulikeinrichtung (1) verbindbar ist.

2. Hydraulikeinrichtung nach dem vorangegangenen Anspruch, **dadurch gekennzeichnet, dass** die wenigstens eine Primär-Schnittstelle (4, 5, 6) als trennbare Primär-Schnittstelle (4, 5, 6) und/oder die wenigstens eine Sekundär-Schnittstelle (7, 8, 9) als trennbare Sekundär-Schnittstelle (7, 8, 9) ausgebildet ist.

3. Hydraulikeinrichtung nach einem der vorangegangenen Ansprüche, **dadurch gekennzeichnet, dass** die Hydraulikeinrichtung (1) wenigstens einen Primär-Leitungsabschnitt (16) zum Verbinden wenigstens zweier Primär-Schnittstellen (4, 5, 6) und/oder wenigstens einen Sekundär-Leitungsabschnitt (17) zum Verbinden wenigstens zweier Sekundär-Schnittstellen (7, 8, 9) umfasst,
wobei mehrere der Primär-Leitungsabschnitte (16) vorzugsweise wenigstens einen Primärkreislauf (18) und/oder mehrere der Sekundär-Leitungsabschnitte (17) vorzugsweise wenigstens einen Sekundärkreislauf (19, 20) ausbilden.

4. Hydraulikeinrichtung nach einem der vorangegangenen Ansprüche, **dadurch gekennzeichnet, dass** die Hydraulikeinrichtung (1) wenigstens einen Wärmeüberträger (21, 22) umfasst, mit dessen Hilfe thermische Energie zwischen dem wenigstens einen Primärkreislauf (18) und dem wenigstens einen Sekundärkreislauf (19, 20) übertragen werden kann,
wobei die Hydraulikeinrichtung (1) vorzugsweise wenigstens zwei Wärmeüberträger (21, 22), insbesondere einen ersten Wärmeüberträger (21) und/oder einen zweiten Wärmeüberträger (22), umfasst, mit dessen Hilfe thermische Energie zwischen dem Primärkreislauf (18), einem ersten Sekundärkreislauf (19) und einem zweiten Sekundärkreislauf (20) übertragen werden kann.

5. Hydraulikeinrichtung nach einem der vorangegangenen Ansprüche, **dadurch gekennzeichnet, dass** die Hydraulikeinrichtung (1) wenigstens eine erste Primär-Schnittstelle (4) für die Primärseite (10) der Wärmepumpe (12), und/oder
wenigstens eine zweite Primär-Schnittstelle (5) für einen, insbesondere als Wasserwärmetauscher ausgebildeten und/oder in einem Latentwärmespeicher (23) des Energieversorgungssystems (3) angeordneten, ersten Wärmetauscher (13) des Energieversorgungssystems (3), und/oder
wenigstens eine dritte Primär-Schnittstelle (6) für einen, insbesondere als Luftwärmetauscher ausgebildeten und/oder in einem Luftmodul (24) des Energieversorgungssystems (3) angeordneten, zweiten Wärmetauscher (14) des Energieversorgungssystems (3), und/oder
wenigstens eine erste Sekundär-Schnittstelle (7) für die Sekundärseite (11) der Wärmepumpe (12), und/oder
wenigstens eine zweite Sekundär-Schnittstelle (8) für einen, insbesondere als Warmspeicher ausgebildeten, ersten Pufferspeicher (25) und/oder
wenigstens eine dritte Sekundär-Schnittstelle (9) für einen, insbesondere als Kaltspeicher ausgebildeten, zweiten Pufferspeicher (26), umfasst.

6. Hydraulikeinrichtung nach einem der vorangegangenen Ansprüche, **dadurch gekennzeichnet, dass** die Hydraulikeinrichtung (1) wenigstens ein/einen, insbesondere an die wenigstens eine Primär-Schnittstelle (4, 5, 6) und/oder an die wenigstens eine Sekundär-Schnittstelle (7, 8, 9), vorzugsweise an alle Primär-Schnittstellen (4, 5, 6) und/oder Sekundär-Schnittstellen (7, 8, 9), angrenzendes Absperrventil (29) und/oder angrenzenden Verbindungsflansch (30) umfasst.

7. Hydraulikeinrichtung nach einem der vorangegangenen Ansprüche, **dadurch gekennzeichnet, dass** die Hydraulikeinrichtung (1) und/oder wenigstens ein Hydraulikmodul (31) der Hydraulikeinrichtung (31) und/oder mehrere Hydraulikmodule (31) der Hydraulikeinrichtung (1), insbesondere unabhängig voneinander, transportierbar ausgebildet ist/sind.

8. Hydraulikeinrichtung nach einem der vorangegangenen Ansprüche, **dadurch gekennzeichnet, dass** die Hydraulikeinrichtung (1) und/oder das wenigstens eine Hydraulikmodul (31) ein Gestell (32) umfasst,
wobei das Gestell (32) vorzugsweise wenigstens einen Anbindungsabschnitt (33) für die wenigstens eine Primär-Schnittstelle (4, 5, 6), die wenigstens eine Sekundär-Schnittstelle (7, 8, 9), den wenigstens einen Primär-Leitungsabschnitt (16), den wenigstens einen Sekundär-Leitungsabschnitt (17), den wenigstens einen Primärkreislauf (18), den wenigstens einen Sekundärkreislauf (19, 20), den wenigstens einen Wärmeüberträger (21, 22), das wenigstens eine Stellventil (27), die wenigstens eine Pumpe (28) und/oder das wenigstens eine Absperrventil (29) umfasst.

9. Hydraulikeinrichtung nach einem der vorangegangenen Ansprüche, **dadurch gekennzeichnet, dass** die Hydraulikeinrichtung (1), insbesondere an dem Gestell (32), wenigstens einer Abstellseite und/oder wenigstens einer Anbindungsseite umfasst, wobei das Gestell (32) im Bereich der Anbindungsseite für die wenigstens eine Primär-Schnittstelle (4, 5, 6) und/oder die wenigstens eine Sekundär-Schnittstelle (7, 8, 9) zumindest teilweise geöffnet ausgebildet ist.

10. Energieverteilungseinheit (2) für ein Energieversorgungssystem (3),
mit wenigstens einer Wärmepumpe (12), mit deren Hilfe eine Kühlleistung und/oder eine Heizleistung wenigstens eines Wärmetauschers (13, 14) des Energieversorgungssystems (3) gewandelt werden kann, und
mit wenigstens einer Hydraulikeinrichtung (1), mit deren Hilfe der wenigstens eine Wärmetauscher (13, 14), die wenigstens eine Wärmepumpe (12) und/oder
wenigstens ein Verbraucher (15) hydraulisch mit der Hydraulikeinrichtung (1) und/oder miteinander verbindbar sind,
**dadurch gekennzeichnet,**
**dass** die Hydraulikeinrichtung (1) gemäß den vorherigen Ansprüchen ausgebildet ist.

11. Energieverteilungseinheit nach dem vorangegangenen Anspruch, **dadurch gekennzeichnet, dass** die Energieverteilungseinheit (2) wenigstens ein, insbesondere als Container und/oder Gebäudemodul ausgebildetes, Gehäuse (36) umfasst,
wobei vorzugsweise die wenigstens eine Wärmepumpe (12), die wenigstens eine Hydraulikeinrichtung (1), wenigstens ein Pufferspeicher (25, 26) des Verbrauchers (15) und/oder wenigstens eine Steuerung/Regelung (37) innerhalb des Gehäuses (36) angeordnet ist.

12. Energieverteilungseinheit nach einem der vorangegangenen Ansprüche, **dadurch gekennzeichnet, dass** die Energieverteilungseinheit (2) wenigstens eine, insbesondere am Gehäuse (36) angeordnete, Außenschnittstelle (40) für den wenigstens einen Wärmetauscher (13, 14), den wenigstens einen Pufferspeicher (25, 26), wenigstens einen Heizkreis (38) des Verbrauchers (15) und/oder wenigstens einen Kühlkreis (39) des Verbrauchers (15) umfasst.

13. Energieversorgungssystem (3) zum Versorgen eines Verbrauchers (15) mit Kühlleistung und/oder Heizleistung,
mit wenigstens einem Wärmetauscher (13, 14), mit dessen Hilfe Kühlleistung und/oder Heizleistung bereitgestellt werden kann,
mit wenigstens einer Wärmepumpe (12), mit deren Hilfe die Kühlleistung und/oder die Heizleistung des wenigstens einen Wärmetauschers (13, 14) gewandelt werden kann, und
mit wenigstens einer Hydraulikeinrichtung (1), mit deren Hilfe der wenigstens eine Wärmetauscher (13, 14), die wenigstens eine Wärmepumpe (12) und/oder
der wenigstens eine Verbraucher (15) hydraulisch mit der Hydraulikeinrichtung (1) und/oder miteinander verbindbar sind,
**dadurch gekennzeichnet,**
**dass** die Hydraulikeinrichtung (1) gemäß den vorherigen Ansprüchen ausgebildet ist.

14. Energieversorgungssystem nach dem vorangegangenen Anspruch, **dadurch gekennzeichnet, dass** die wenigstens eine Wärmepumpe (12) und/oder die wenigstens eine Hydraulikeinrichtung (1) Bestandteil einer Energieverteilungseinheit (2) gemäß der vorherigen Ansprüche 10 bis 12 ist und/oder das Energieversorgungssystem (3) die wenigstens eine Energieverteilungseinheit (2) gemäß der vorherigen Ansprüche 10 bis 12 umfasst und/oder
das Energieversorgungssystem (3) mehrere der Energieverteilungseinheiten (2) umfasst, wobei die Energieverteilungseinheiten (2) vorzugsweise modular und/oder miteinander verbindbar ausgebildet sind.

15. Verfahren zum Erstellen und/oder Inbetriebnehmen eines Energieversorgungssystems (3),
bei dem wenigstens eine Hydraulikeinrichtung (1) gemäß den Ansprüchen 1 bis 9 und/oder wenigstens eine Energieverteilungseinheit (2) gemäß den Ansprüchen 10 bis 12 zu einem Verbraucher (15) und/oder wenigstens einem Wärmetauscher (13, 14) transportiert wird,
wobei die Hydraulikeinrichtung (1) mit Hilfe der wenigstens einen Primär-Schnittstelle (4, 5, 6) und der wenigstens einen Sekundär-Schnittstelle (7, 8, 9) und/oder die wenigstens eine Energieverteilungseinheit (2) mit Hilfe der wenigstens einen Außenschnittstelle (40) mit wenigstens einer Wärmepumpe (12), dem wenigstens einen Wärmetauscher (13, 14) und/oder dem wenigstens einen Verbraucher (15) hydraulisch verbunden wird.
